# EUROPÄISCHE PATENTSCHRIFT

(11) **EP 0 022 275 B1**
(45) Veröffentlichungstag und Bekanntmachung des Hinweises auf die Patenterteilung: **27.10.1982**
(21) Anmeldenummer: 80104295.3
(22) Anmeldetag: 22.07.1980
(51) Int. Cl.: B07B 13/05, B07C 5/04

(54) **Sortiermaschine zum Klassifizieren von stückigem Gut**
Sorting apparatus for grading piece goods
Appareil de triage pour la classification de pièces

(30) Priorität: 10.08.1979 DE 2932452
(43) Veröffentlichungstag der Anmeldung: 14.01.1981
(62) Teilanmeldung aus: 81104397.5
(73) Patentinhaber: Bohle, Lorenz, Ing. grad., D-4722 Ennigerloh 2 (DE)
(72) Erfinder: Bohle, Lorenz, Ing. grad., D-4722 Ennigerloh 2 (DE)
(74) Vertreter: Habbel, Hans-Georg, Dipl.-Ing.

## Beschreibung

Die Erfindung bezieht sich auf eine Sortiermaschine zum Klassifizieren von stückigem Gut nach der Dicke und/oder äußeren Kontur, insbesondere Dragees, Tabletten od. dgl. mit einem über eine Drehwelle angetriebenen, als Rotationskörper ausgebildeten, einen Sortierspalt aufweisenden, aus gegeneinander verstellbaren Sortierscheiben gebildeten Sortierer, dessen Sortierspalt sich von seinem Außenumfang zum Zentrum des Rotationskörpers hin verjüngt und in dem die Sortierung des Produktes unter der Wirkung der Schwerkraft erfolgt, die Produkte dem Sortierer zuführenden Förderelementen und die Entnahme des Gutes aus dem Sortierspalt bewirkenden Entnahmefingern.

In der DE-A-2 144 500 wird eine solche Vorrichtung zum Sortieren rotationssymmetrischer Körper beschrieben, die mit einer Kalibriertrommel arbeitet, die im wesentlichen aus einer mit radialen Ringnuten versehenen Walze besteht, wobei jede Ringnut bezüglich der Nutenbreite abgestuft ist, so daß sich ein relativ schmaler, dem Nutengrund benachbarter Abschnitt, ein etwas breiterer Mittelabschnitt und ein Abschnitt größter Breite ergibt. Durch eine solche Anordnung werden drei gegeneinander abgegrenzte Sortierbereiche geschaffen, deren Grenzen durch die jeweilige Stufe bestimmt werden. Weiterhin besteht bei stufenweise sich verjüngenden Sortierscheiben die Möglichkeit, daß ein zu prüfender Körper aufgrund einer gewissen geringfügigen Unregelmäßigkeit seiner Oberfläche in der Lage ist, sich in einer Stufe festzuklemmen, wobei das Lösen des Körpers nur unter zusätzlicher Kraftaufwendung erfolgen kann, so daß eine Zerstörung der Oberfläche des Körpers möglich wird.

Da drei gegeneinander abgegrenzte Sortierbereiche für die Fachwelt ausreichend sind, hatte die Fachwelt keine Veranlassung, die Zahl der Stufen bei der bekannten Anordnung zu erhöhen. Vielmehr verbot sich eine Veränderung im Stufenaufbau, da bei Weglassen der Stufe die Sortierwirkung aufgehoben war. Auch wenn also die Fachwelt feststellte, daß durch den Stufenaufbau und die parallele Wandführung ein Verklemmen bzw. Festsetzen von Sortiergut eintreten kann, das ohne Beschädigung des Sortiergutes nicht rückgängig gemacht werden konnte, wird der Fachmann nicht dazu angeleitet, den Stufenaufbau zu ändern bzw. zu verlassen.

Der Erfindung liegt die Aufgabe zugrunde, die bekannten Sortierer dahingehend zu verbessern, daß die Sortierfeinheit erhöht wird und gleichzeitig ein Festklemmen des Sortiergutes in dem Sortierer verhindert wird, so daß dadurch die Leistung des Sortierers in doppelter Hinsicht verbessert wird.

Diese der Erfindung zugrundeliegende Aufgabe wird dadurch gelöst, daß die Sortierscheiben auf ihren aufeinanderzugerichteten Seiten kontinuierlich, d. h. stufenlos zueinander geneigt ausgebildet sind und derart den Sortierspalt bilden.

Diese Ausbildung des Sortierers stellt einen erfinderischen Schritt dar, da der doppelte Vorteil erreicht wird, daß einmal der Sortierbetrieb störungsfrei vor sich gehen kann, da durch den sich nach außen öffnenden Sortierspalt, beispielsweise mittels des Sortierfingers ein leichtes, verletzungsfreies Lösen verklemmten Sortiergutes möglich ist und zum andern die Einstellbarkeit der Sortierfeinheit innerhalb eines Stufenbereiches vergrößert ist, da im Vergleich zum Stand der Technik sowohl die Spaltweite als auch die Lage des entsprechenden Entnahmefingers unabhängig voneinander eingestellt werden können.

Vorteilhafte Ausgestaltungen der im Patentanspruch definierten Einrichtung sind Gegenstand der Unteransprüche.

Ein Ausführungsbeispiel der Erfindung wird nachfolgend anhand der Zeichungen erläutert. Die Zeichnungen zeigen dabei in
Fig. 1 schematisch in Seitenansicht teilweise geschnitten eine Sortiervorrichtung unter Einsatz des erfindungsgemäßen Sortierers, in
Fig. 2 eine Stirnansicht auf die beiden Sortierscheiben und in
Fig. 3 in größerem Maßstab die konstruktive Ausgestaltung der Scheiben des Zuführers und der Scheiben des Sortierers.

In den Figuren ist mit 1 der eigentliche Sortierer bezeichnet, der (Fig. 2) aus den beiden Sortierscheiben 2 und 3 gebildet ist. Das Sortiergut G wird dem Sortierer 1 aus einem konischen Vorratstrichter 5 über einen Zuführer 4a unter Zwischenschaltung oszillierender Förderelemente, nämlich einem Förderer 16 und einem Trichter 17 zugeführt.

Über die Regelung der Umfangsgeschwindigkeit des Zuführers 4a kann das Sortiergut G dem Sortierer 1 in genau dosierten Mengen zugeführt werden. Das Sortiergut G wird dem Sortierer 1 über drei Entnahmefinger 6, 7 und 8 entnommen, wobei der Entnahmefinger 6 die zu dicken Prüflinge entnimmt, der Entnahmefinger 7 ein Abführen des weiterzuverarbeitenden Sortiergutes bewirkt und der Entnahmefinger 8 die zu kleinen oder zerstörten Prüflinge entnimmt.

Über den Entnahmefinger 6 werden die zu großen Prüflinge einem Sammelbehälter 9 zugeführt. Das zu kleine Sortiergut G wird einem Sammelbehälter 14 zugeführt, während die von dem Entnahmefinger 7 dem Sortierer entnommenen Prüflinge, beispielsweise unter Zwischenschaltung einer weiteren Sortiereinrichtung, Sammelbehältern 12 und 13 zugeführt werden. Die zwischengeschaltete Sortiereinrichtung kann aus Lochscheiben 10 und 11 bestehen. Der Antrieb dieser Zwischensortiereinrichtung erfolgt über einen Motor 15.

In Fig. 3 ist in größerem Maßstab sowohl die Gestaltung der Sortierscheiben 2 und 3 des Sortierers 1 und der Sortierscheiben 4b und 4c des Zuführers 4a dargestellt.

Der Zuführer 4a weist eine feste Sortierscheibe 4b auf, die auf einer Hohlwelle 21 in axialer Richtung verschiebefest und in Umdrehungsrichtung der Welle drehfest angeordnet ist. Die verstellbare Sortierscheibe 4c wird mittels Druckfedern 18 gegen Stützböcke 19 angepreßt, wobei die Stützböcke 19 auf einer Welle 20 drehfest angeordnet sind. Die Hohlwelle 21 ist axial fest gelagert, während die Welle 20 axial verstellbar spielfrei mit der Hohlwelle 21 drehfest verbunden ist.

Die Sortierscheiben 4b und 4c des Vorsortierers 4a sind mit den Scheiben 2 und 3 des Sortierers 1 fluchtend ausgerichtet.

Die Scheiben 2 und 3 des Sortierers 1 sind in gleicher Weise gelagert wie die Scheiben 4b und 4c des Vorsortierers 4a, d. h. die Scheibe 2 ist drehfest und in axialer Richtung fest mit einer. Hohlwelle 25 verbunden, während die verstellbare Scheibe 3 über Druckfedern 22 gegen Stützböcke 23 angepreßt wird, die drehfest auf einer Welle 24 aber in Axialrichtung der Welle 24 verschiebbar angeordnet sind. Dia Hohlwelle 25 ist eben;alls axial fest gelagert, während die Welle 24 axial verstellbar und spielfrei mit der Hohlwelle 25 drehfest verbunden ist.

Durch die Zuordnung der Scheiben 4b und 4c des Zuführers 4a zu den Scheiben 2 und 3 des Sortierers 1 wird sichergestellt, daß das Sortiergut G im freien Fall in den Sortierer 1 gelangt.

## Patentansprüche

1. Sortiermaschine zum Klassifizieren von stückigem Gut nach der Dicke und/oder äußeren Kontur, insbesondere Dragees, Tabletten od. dgl., mit einem über eine Drehwelle (25) angetriebenen, als Rotationskörper ausgebildeten, einen Sortierspalt aufweisenden, aus gegeneinander verstellbaren Sortierscheiben (2, 3) gebildeten Sortierer (1), dessen Sortierspalt sich von seinem Außenumfang zum Zentrum des Rotationskörpers hin verjüngt und in dem die Sortierung des Produktes unter der Wirkung der Schwerkraft erfolgt, die Produkte dem Sortierer (1) zuführenden Förderelementen und die Entnahme des Gutes aus dem Sortierspalt bewirkenden Entnahmefingern (6, 7, 8), dadurch gekennzeichnet, daß die Sortierscheiben (2, 3) auf ihren aufeinanderzugerichteten Seiten kontinuierlich, d. h. stufenlos zueinander geneigt ausgebildet sind und derart den Sortierspalt bilden.

2. Maschine nach Anspruch 1, gekennzeichnet durch einen dem Sortierer (1) vorgeordneten, aus zwei miteinander zusammenwirkenden Scheiben (4b, 4c) gebildeten Zuführer (4a), der mit dem zu sortierenden Gut beschickt, dieses kontinuierlich nacheinander gerichtet an den Sortierer (1) abgibt.

3. Sortiermaschine nach Anspruch 1 und 2, dadurch gekennzeichnet, daß je eine der Scheiben (2, 3) des Sortierers (1) fest auf ihrer Drehwelle (25) und die andere Scheibe jeweils in Achsrichtung der Drehwelle (21) verstellbar angeordnet ist.

4. Sortiermaschine nach Anspruch 1 und 2, dadurch gekennzeichnet, daß je eine (4b) der Scheiben des Zuführers (4a) fest auf ihrer Drehwelle (21) und die andere Scheibe (4c) jeweils in Achsrichtung der Drehwelle (21) verstellbar angeordnet ist.

5. Sortiermaschine nach Anspruch 3 und 4, gekennzeichnet durch je eine die feste Scheibe (4b, 2) des Sortierers (1) bzw. Zuführers (4a) tragende Hohlwelle (21, 25) als Drehwelle und in den Hohlwellen spielfrei angeordnete, axial verschiebbare Wellen (20, 24), die mit den Hohlwellen (21, 25) in drehfester Verbindung stehen und Stutzböcke (19,23) tragen, gegen die sich federdruckbeaufschlagt die auf den Hohlwellen (21, 25) verschieblich gelagerten Scheiben (4c, 3) des Sortierers (1) bzw. des Zuführers (4a) drehfest abstützen.

6. Sortiermaschine nach Anspruch 1 und 2, gekennzeichnet durch einen oszillierenden Förderer (16) zur Zuführung der Produkte aus einem konischen Vorratstricher (5) über einen Trichter (17) zum Zuführer (4a).

## Claims

1. Sorting machine for grading articles according to thickness and/or outer contour, especially coated pills, tablets or the like, with ε sorter (1) which is driven via a rotary shaft (25), is designed as a body of revolution, has a sorting gap and is formed by sorting discs (2, 3) adjustable relative to one another, the sorting gap of which sorter tapers from its outer periphery towards the centre of the body of revolution, and in which sorter sorting of the product takes place under the effect of gravity, with conveying elements feeding the products to the sorter (1) and with extracting fingers (6, 7, 8) which extract the material from the sorting gap, characterised in that the sorting discs (2, 3) are inclined contisuously, that is to say steplessly, towards one another on their sides facing one another and thus form the sorting gap.

2. Machine according to Claim 1, characterised by a feeder (4a) which is located in front of the sorter (1) and is formed by two discs (4b, 4c) interacting with one another and which, in being supplied with the material to be sorted, delivers the latter to the sorter (1) in continuous sequence.

3. Sorting machine according to Claims 1 and 2, characterised in that, in each case, one of the discs (2, 3) of the sorter (1) is arranged fixedly on its rotary shaft (25) and the other disc in question is arranged so as to be adjustable in the axial direction of the rotary shaft (21).

4. Sorting machine according to Claims 1 and 2, characterised in that, in each case, one (4b) of the discs of the feeder (4a) is arranged fixedly on its rotary shaft (21) and the other disc in question (4c) is arranged so as to be adjustable in the axial direction of the rotary shaft (21).

5. Sorting machine according to Claims 3 and 4, characterised by a hollow shaft (21, 25), as a rotary shaft, supporting the fixed disc (4b, 2) of the sorter (1) and of the feeder (4a) respectively, and by axially displaceable shafts (20, 24) which are arranged free of play in the hollow shafts and which are connected in a rotation-proof manner to the hollow shafts (21, 25) and carry support blocks (19, 23) against which are supported in a rotation-proof manner, under spring pressure, the discs (4c, 3) of the sorter (1) and of the feeder (4a) respectively which are mounted displaceably on the hollow shafts (21, 25).

6. Sorting machine according to Claims 1 and 2, characterised by an oscillating conveyor (16) for feeding the products from a conical supply hopper (5) via a funnel (17) to the feeder (4a).

## Revendications

1. Machine trieuse pour classer des produits en vrac, notamment des dragées, comprimés ou analogues, en fonction de la grosseur et/ou du contour externe, comprenant un trieur (1) formé par des disques de triage j2, 3) déplaçables l'un vers l'autre, comprenant une fente de triage, réalisé comme un corps rotatif et entraîné par un arbre moteur (25), dont la fente de triage diminue à partir de sa périphérie externe vers le centre du corps rotatif et dans lequel le triage des produits est obtenu par gravitation, des organes de transport amenant les produits au trieur (1) et des doigts (6, 7, 8) pour prélever les produits de la fente du trieur, caractérisée en ce que les faces en vis-à-vis des disques de triage (2, 3) sont continues, c'est-à-dire sont inclinées l'une par rapport à l'autre non graduellement et forment ainsi la fente de triage.

2. Machine conforme à la revendication 1, caractérisée par un transporteur (4a) précédant le trieur (1), fixé par deux disques (4b, 4c) coopérant l'un avec l'autre et alimenté par les produits à trier qui sont délivrés continûment les uns après les autres vers le trieur (1).

3. Machine trieuse conforme aux revendications 1 et 2, caractérisée en ce que l'un des disques (2, 3) du trieur (1) est stationnaire sur son arbre de rotation (25) et l'autre disque est déplaçable chaque fois en direction axiale de l'arbre de rotation (25).

4. Machine trieuse conforme aux revendications 1 et 2, caractérisée en ce que l'un (4b) des disques du transporteur (4a) est stationnaire sur son arbre de rotation (21) et l'autre disque (4c) est déplaçable chaque fois en direction axiale de l'arbre de rotation (21 ).

5. Machine trieuse conforme aux revendications 3 et 4, caractérisée par un arbre creux (21, 25) comme arbre de rotation portant le disque stationnaire (4b, 2) du trieur (1), respectivement du transporteur (4a), et par des arbres (20, 24) déplaçables axialement, disposés sans jeu dans les arbres creux, qui sont liés stationnairement en rotation avec les arbres creux (21, 25) et qui portent des supports (19, 23) contre lesquels s'appliquent sous la contrainte d'un ressort le disque (4c, 3) du trieur (1), respectivement du transporteur (4a), déplaçable sur l'arbre de rotation (21,25).

6. Machine trieuse conforme aux revendications 1 et 2, caractérisée par un extracteur oscillant (16) pour amener les produits d'une trémie de stockage conique (5) vers le transporteur (4a) à travers un entonnoir (17).
